# EUROPÄISCHE PATENTANMELDUNG

(11) **EP 1 916 347 A2**
(43) Veröffentlichungstag der Anmeldung: **30.04.2008**
(21) Anmeldenummer: 07450185.9
(22) Anmeldetag: 22.10.2007
(51) Int. Cl.: E03F 5/04

(54) **Einlaufeinrichtung für einen Bodenablauf und Bodenablauf**

(30) Priorität: 23.10.2006 AT 7662006 U
(71) Anmelder: HL Hutterer & Lechner GmbH, 2325 Himberg bei Wien (AT)
(72) Erfinder: Rittmann, Anton, A-2320 (AT)
(74) Vertreter: Kopecky, Helmut

(57) **Zusammenfassung**

Eine Einlaufeinrichtung (1) für einen Bodenablauf (2) zur Ableitung von Flüssigkeiten umfasst einen einen Einlaufrost (10) aufweisenden Aufsatz (4), welcher Aufsatz (4) gegenüber einem Einlaufstutzen (5) des Bodenablaufs (2) mittels einer Gewindeverbindung zwischen dem Aufsatz (4) und dem Einlaufstutzen (5) höhenverstellbar ist. Die Gewindeverbindung ist undicht gestaltet.

## Beschreibung

Die Erfindung betrifft eine Einlaufeinrichtung für einen Bodenablauf zur Ableitung von Flüssigkeiten, umfassend einen einen Einlaufrost aufweisenden Aufsatz, welcher Aufsatz gegenüber einem Einlaufstutzen des Bodenablaufs mittels einer Gewindeverbindung zwischen dem Aufsatz und dem Einlaufstutzen höhenverstellbar ist, sowie einen mit einer derartigen Einlaufeinrichtung kombinierbaren Bodenablauf.

Bodenabläufe für Nassbereiche wie z.B. Duschen und Saunabereiche, aber auch für Tierhaltung, Industriereviere etc. sind in vielfältigen Formen bekannt. Meist umfassen die Bodenabläufe einen in den Fußboden oder Estrich einsetzbaren und einen Geruchsverschluss enthaltenden Ablaufbehälter, der zumindest einen Rohrstutzen zum Anschluss an ein Kanalnetz aufweist, sowie einen zulaufseitigen Aufsatz, der den Ablaufbehälter beispielsweise mit einem Gitter oder Rost abdeckt, die Einleitung in den Ablaufbehälter übernimmt und bündig in die Oberfläche des z.B. gekachelten Fußbodens integriert ist.

Beim Versenken der Bodenabläufe während der Installation besteht das Problem, dass die endgültige Höhe des Untergrundes, beispielsweise eines Estrichs oder einer Unterfiitterung, zu diesem Zeitpunkt noch nicht feststeht. Auch die Dicke von später zu verlegenden Fliesen oder anderer Bodenbeläge kann noch unbestimmt sein, wodurch sich die Notwendigkeit ergibt, die Höhe des Aufsatzes des Bodenablaufs relativ zum Ablaufbehälter regulieren zu können. Hierzu ist es beispielsweise aus dem Dokument GB 2 298 661 A bekannt, eine Gewindeverbindung vorzusehen.

Problematisch ist bei den bekannten Bodenablaufgarnituren, dass sich bedingt durch die mehrteilige Ausbildung des Gitteraufsatzes und des Einlaufstutzens Feuchtigkeit zwischen der Ablaufgarnitur und dem umgebenden Material (Fliesen, Estrich etc.) ansammeln kann, welche dann statt durch den Bodenablauf abgeführt zu werden im Fußboden verbleibt und dort zu Beschädigungen der Bausubstanz führen kann. Dies besonders schädlich für nicht fröstsichere Bereiche, wo das Einfrieren der Feuchtigkeit zu Frostsprengung und schweren Beschädigungen führen kann.

Es ist daher Aufgabe der Erfindung, eine Einlaufeinrichtung und einen Bodenablauf mit einer derartigen Einlaufeinrichtung anzugeben, bei welcher auch Flüssigkeit, welche zwischen der Einlaufrichtung und der diese umgebenden Bausubstanz eindringt, in den Bodenablauf geleitet werden kann, um so Schädigungen der Bausubstanz vorzubeugen.

Die Aufgabe wird durch eine Einlaufeinrichtung für einen Bodenablauf der eingangs beschriebenen Art dadurch gelöst, dass die Gewindeverbindung zwischen dem Aufsatz und dem Einlaufstutzen undicht gestaltet ist. Diese Undichtigkeit wird erfindungsgemäß gezielt gestaltet.

Dadurch kann sichergestellt werden, dass Wasser, welches durch den Einlaufrost des Aufsatzes nicht in den Einlaufstutzen, sondern in die umgebende Bausubstanz läuft, trotzdem in den Einlaufstutzen geführt und dort abgeleitet werden kann.

Weitere vorteilhafte Ausgestaltungsmerkmale der Erfindung gehen aus den Unteransprüchen hervor.

Vorteilhaft ist dabei insbesondere, dass der Einlaufstutzen ein Innengewinde aufweist, in welches der Aufsatz mit einem an diesem ausgebildeten korrespondierenden Außengewinde eingeschraubt ist, da diese Art der Verbindung robust und einfach herstellbar ist.

Die erfindungsgemäße Undichtigkeit des Einlaufstutzens wird vorteilhafterweise durch eine Nut erzielt, welche so angebracht ist, dass sie zumindest eines der Gewinde, i.e. das Innengewinde des Einlaufstutzens oder das Außengewinde des Aufsatzes, kreuzt. Dadurch ist eine einfache Möglichkeit gegeben, Wasser, welches beispielsweise aufgrund zu starker Schüttung übergelaufen und neben dem Ablauf in eine Undichtigkeit des Untergrundes versickert ist, trotzdem dem Bodenablauf zuzuführen.

Der Einlaufstutzen weist vorteilhafterweise einen zumindest teilweise umlaufenden Rand auf, welcher sich auf einer Unterlage, wie einer Halteplatte, vorzugsweise aus Styropor, oder einem Estrich, abstützt, da hierdurch ein Horizont vorgegeben ist, gegenüber welchem die Höhe der Einlaufeinrichtung einfach einstellbar ist.

Der Aufsatz weist vorzugsweise ein eckiges, insbesondere quadratisches, Oberteil auf, welches den Einlaufrost aufnimmt, an welchem Oberteil ein das Außengewinde aufweisendes rundes Unterteil ausgebildet ist. Dadurch ist es möglich, verschiedene Formen von Einlaufrosten nach praktischen und ästhetischen Gesichtspunkten mit dem runden Unterteil zu verbinden.

Vorteilhafterweise ist der Einlaufstutzen an einen Ablaufbehälter eines Bodenablaufs angesetzt, so dass der Einlaufstutzen mit nahezu beliebigen Formen von Ablaufbehältern kombinierbar ist.

Gemäß einer weiteren vorteilhaften Ausgestaltungsform ist der Einlaufstutzen mittels einer in dem Ablaufbehälter angeordneten Hülse in dem Ablaufbehälter fixiert, so dass dieser nicht in seiner vertikalen Position verschieblich ist. Dadurch können Undichtigkeiten und Fehlfunktionen des Bodenablaufs vermieden werden.

Dabei kann der Einlaufstutzen vorteilhafterweise durch Einschrauben der Hülse auf einem Behälterrand des Ablaufbehälters gepresst werden, so dass er in Anlage auf diesem gehalten ist. Durch diese Art der Verbindung kann die Dichtheit sowie die einfache Revisionierbarkeit des Bodenablaufs im Gebrechensfall erhalten werden.

In den Figuren ist ein bevorzugtes Ausführungsbeispiel der Erfindung beispielhaft dargestellt und in der nachfolgenden Beschreibung näher erläutert. Es zeigen:
- Fig. 1: eine seitliche Schnittansicht durch ein bevorzugtes Ausführungsbeispiel eines mit einer erfindungsgemäß ausgestalteten Einlaufeinrichtung versehenen Bodenablaufs,
- Fig. 2: eine Aufsicht auf die Einlaufeinrichtung des Bodenablaufs gemäß Fig. 1, und
- Fig. 3A-B: eine seitliche Schnittansicht des Ausführungsbeispiels gemäß Fig. 1 in einer ersten und in einer zweiten Position der Einlaufeinrichtung.

In Fig. 1 ist ein bevorzugtes Ausführungsbeispiel einer Einlaufeinrichtung 1 für einen Bodenablauf 2, welcher insbesondere zum Ableiten von Wasser aus Nassbereichen wie beispielsweise aus Duschen und Saunabereichen, oder aus Bereichen, die häufig von starker Verschmutzung gereinigt werden müssen, wie Industrieanlagen, Viehställen etc. geeignet ist, in einer schematischen Gesamtansicht geschnitten dargestellt.

Ein Bodenablauf 2 umfasst dabei gewöhnlich einen Ablaufbehälter 3, welcher in den Fußboden versenkt und in der Regel einbetoniert wird. Ein entsprechender Untergrund wie beispielsweise ein Estrich oder eine Styroporunterlage bildet einen vorläufigen Horizont beim Bau entsprechender Anlagen oder Gebäudeteile.

Die erfindungsgemäße Einlaufeinrichtung 1 ist so ausgebildet, dass eine beliebige Höheneinstellung möglich ist, die zudem unkompliziert durchführbar und in einfacher Weise gegenüber unerwünschten Höhenveränderungen verursacht z.B. durch unbeabsichtigte Belastungen gesichert ist.

Dies wird dadurch ermöglicht, dass die Einlaufeinrichtung 1 zweiteilig ausgebildet ist und die beiden Teile durch eine Gewindeverbindung verdrehbar miteinander verbunden sind. Die Gewindeverbindung wird im Folgenden näher beschrieben.

Ein erster Teil der Einlaufeinrichtung 1, im Folgenden als Aufsatz 4 bezeichnet, ist dabei zulaufseitig eines zweiten Teils der Einlaufeinrichtung 1, im Folgenden mit Einlaufstutzen 5 bezeichnet, angeordnet.

Der Einlaufstutzen 5 ist über eine in den Ablaufbehälter 3 einsetzbare Hülse 6 an dem Ablaufbehälter 2 fixierbar. Die Hülse 6 und der Ablaufbehälter 3 sind in dem in Fig. 1 dargestellten Ausführungsbeispiel mit einem Gewinde 7 versehen, so dass die Hülse 6 in den Ablaufbehälter 3 einschraubbar ist und der Einlaufstutzen 5 über eine Schulter 8 auf einem umlaufenden Rand 9 des Ablaufbehälters 3 in dichtender Anlage gehalten wird. Es sind jedoch auch andere Fixierungsmöglichkeiten denkbar und möglich. In dem Aufsatz 4 kann in an sich bekannter Weise ein Einlaufrost oder -gitter 10 angeordnet sein, welches der Abdeckung der Öffnung des Aufsatzes 4 sowie zur Vorfilterung der einlaufenden Flüssigkeit zur Vermeidung von Verstopfung des Bodenablaufs 2 dient.

Der Bodenablauf 2 umfasst im Ausführungsbeispiel weiterhin in an sich bekannter Weise zumindest einen an den Ablaufbehälter 3 anschließenden Ablauf 11 zum Anschluss an ein Kanalnetz sowie einen in den Ablaufbehälter 3 einsetzbaren Siphon 12 oder eine ähnliche Geruchssperre. Die Ausgestaltung des Bodenablaufs 2 kann jedoch auch in anderen Formen erfolgen, solange die flüssigkeitsdichte Verbindung zwischen der Einlaufeinrichtung 1 und dem Ablaufbehälter 3 gegeben ist.

Fig. 2 zeigt in einer Aufsicht das Ausfiihrungsbeispiel einer Einlaufeinrichtung 1 gemäß Fig. 1 mit teilweise überdeckend verlegten Fliesen 13.

Der Aufsatz 4 ist dabei in einen oberen Teil 14, welcher von rechteckiger, im Ausführungsbeispiel quadratischer Form ist und das erwähnte Einlaufgitter 10 aufweist, und einen in Fig. 2 nur gestrichelt dargestellten, da nicht sichtbaren runden unteren Teil 15 gegliedert. Der untere Teil 15 ist dabei erfindungsgemäß zur Verbindung mit dem Einlaufstutzen 5 mit einem ersten Gewinde 16 versehen, welches mit einem an dem Einlaufstutzen 5 ausgebildeten zweiten Gewinde 17 die erwähnte Gewindeverbindung bildet. Dies ist unter Bezugnahme auf die Fig. 3A und 3B näher beschrieben.

Um ein Abfließen von sich unterhalb von Fliesen 13 sammelnder Flüssigkeit zu ermöglichen, ist die von den Gewinden 16 und 17 gebildete Schraubverbindung erfindungsgemäß undicht gestaltet, z.B. dadurch, dass zumindest eines der Gewinde 16, 17 mit mindestens einer die Gewindegänge kreuzenden Nut versehen ist.

Dadurch kann sichergestellt werden, dass Flüssigkeitsansammlungen in der die Einlaufeinrichtung 1 umgebenden Bausubstanz, wie unter Fliesen oder in Rissen im Estrich, die beispielsweise dann entstehen können, wenn sich ein Rückstau durch zu viel Flüssigkeit bildet und/oder der Untergrund schadhaft ist (gesprungene Fliesen, Trocknungsrisse in der Fugenmasse etc.), trotzdem abgeleitet werden können und nicht in der Bausubstanz verbleiben. Dies ist insbesondere in nicht frostsicherer Umgebung wichtig, da das Einfrieren solcher Flüssigkeitsansammlungen zu Frostsprengungen und in der Folge zu schweren Beschädigungen des Bauwerks führen kann.

Aus Fig. 2 geht hervor, dass der Aufsatz 4 in Schritten von ca. 90° gegenüber dem Einlaufstutzen 5 verdrehbar ist. Dies ist sowohl bei bereits verlegtem Fliesenuntergrund als auch bei der Verlegung von Vorteil, da der Aufsatz 4 beliebig verdreht werden und an die angrenzenden Fliesen 13 angelegt werden kann, ohne dass aufwendige Ausschnitte in die Fliesen 13 eingebracht werden müssen. Die dadurch erzielbaren Höhenunterschiede sind bei geeigneter Wahl der Ganghöhe der Gewindeverbindung klein genug, um nahezu jede Position des Aufsatzes 4 relativ zur Oberfläche der Fliesen 13 einzustellen und somit stets einen bündigen Abschluss zu erzielen.

Betrachtet man die Fig. 3A und 3B, welche in gleicher seitlicher Schnittdarstellung zwei unterschiedliche Positionen des Aufsatzes 4 relativ zum Einlaufstutzen 5 darstellen, ist erkennbar, dass durch Verdrehen des Aufsatzes 4 gegenüber dem Einlaufstutzen 5 ein mit D bezeichneter Abstand zwischen einer Oberkante des oberen Teils 14 des Aufsatzes 4 und einem zumindest teilweise umlaufenden Rand 18 des Einlaufstutzens 5 einstellbar ist. Somit ist eine Anpassung an unterschiedliche Dicken von Verkleidungsmaterialien der den Bodenablauf 2 umgebenden Flächen möglich ist.

Zur Einstellung wird lediglich die Estrichdicke oder die Dicke der um den Bodenablauf 2 zu verlegenden Kacheln, Fliesen etc. benötigt, um den Aufsatz 4 auf die korrekte Höhe einzustellen. Dieser wird dabei einfach gegenüber dem Einlaufstutzen 5 verdreht. Durch die Haftreibung der Gewindegänge der Gewinde 16 und 17 untereinander ist die eingestellte Position stabil gegenüber äußeren Einwirkungen, insbesondere gegenüber axial auf den Aufsatz 4 wirkenden Kräften.

Im Vergleich der Fig. 3A und 3B ist die unterschiedlich einstellbare Beabstandung des oberen Teils 14 des Aufsatzes 4 gegenüber dem Einlaufstutzen 5 gut zu erkennen. Bedingt durch den umfänglichen Formschluss der Gewinde 16 und 17 ist der Aufsatz 4 auch in einer relativ weit ausgeschraubten Position noch stabil und zur Bildung einer trittfesten Oberfläche geeignet.

Der Siphon 12 und die Hülse 6 sind in Fig. 3A und 3B aus Gründen der Übersichtlichkeit nicht dargestellt, können jedoch beispielsweise analog zu Fig. 1 ausgebildet sein.

## Patentansprüche

1. Einlaufeinrichtung (1) für einen Bodenablauf (2) zur Ableitung von Flüssigkeiten, umfassend einen einen Einlaufrost (10) aufweisenden Aufsatz (4), welcher Aufsatz (4) gegenüber einem Einlaufstutzen (5) des Bodenablaufs (2) mittels einer Gewindeverbindung zwischen dem Aufsatz (4) und dem Einlaufstutzen (5) höhenverstellbar ist, **dadurch gekennzeichnet, dass** die Gewindeverbindung undicht gestaltet ist.

2. Einlaufeinrichtung nach Anspruch 1, **dadurch gekennzeichnet, dass** der Einlaufstutzen (5) ein erstes oder Innengewinde (16) aufweist, in welches der Aufsatz (4) mit einem an diesem ausgebildeten korrespondierenden zweiten oder Außengewinde (17) einschraubbar ist.

3. Einlaufeinrichtung nach Anspruch 1 oder 2, **dadurch gekennzeichnet, dass** die Undichtigkeit der Gewindeverbindung durch Anordnen zumindest einer die Gewindegänge zumindest eines der Gewinde (16, 17) kreuzenden Nut erzielbar ist.

4. Einlaufeinrichtung nach einem der Ansprüche 1 bis 3, **dadurch gekennzeichnet, dass** der Einlaufstutzen (5) einen zumindest teilweise umlaufenden Rand (18) aufweist, welcher sich auf einer Unterlage, wie einer Halteplatte, vorzugsweise aus Styropor, oder einem Estrich, abstützt.

5. Einlaufeinrichtung nach Anspruch 4, **dadurch gekennzeichnet, dass** der Aufsatz (4) ein eckiges, vorzugsweise quadratisches, oberes Teil (14) aufweist, der den Einlaufrost (10) aufnimmt, an welchem oberen Teil (14) ein das Außengewinde (17) aufweisendes rundes unteres Teil (15) ausgebildet ist.

6. Einlaufeinrichtung nach einem der Ansprüche 1 bis 5, **dadurch gekennzeichnet, dass** der Einlaufstutzen (5) an einen Ablaufbehälter (3) des Bodenablaufs (2) ansetzbar ist.

7. Einlaufeinrichtung nach Anspruch 6, **dadurch gekennzeichnet, dass** der Einlaufstutzen (5) mittels einer in dem Ablaufbehälter (2) angeordneten Hülse (6) in dem Ablaufbehälter (3) fixierbar ist.

8. Einlaufeinrichtung nach Anspruch 7, **dadurch gekennzeichnet, dass** der Einlaufstutzen (5) durch Einschrauben der Hülse (6) auf einem Behälterrand (8) des Ablaufbehälters (3) in dichtender Anlage gehalten wird.

9. Bodenablauf (2), aufweisend einen Ablaufbehälter (3), welcher im Boden versenkt und über zumindest einen Anschluss (11) an ein Kanalnetz anschließbar ist, und eine mit diesem verbindbare Einlaufeinrichtung (1), **dadurch gekennzeichnet, dass** die Einlaufeinrichtung (1) nach einem der Ansprüche 1 bis 8 gestaltet ist.
